# FASCICULE DE BREVET EUROPEEN

(11) **EP 3 581 742 B1**
(45) Date de publication et mention de la délivrance du brevet: **27.05.2020**
(21) Numéro de dépôt: 18176988.6
(22) Date de dépôt: 11.06.2018
(51) Int. Cl.: E05B 85/10, E05B 81/06, E05B 77/06, E05B 81/64, E05B 77/36, E05B 81/42, E05B 15/04, E05B 77/34

(54) **POIGNÉE DE PORTE AFFLEURANTE ET SON PROCÉDÉ DE FONCTIONNEMENT**
FLÄCHENBÜNDIGER TÜRGRIFF UND VERFAHREN ZUM BETRIEB DAVON
DOOR FLUSH HANDLE AND METHOD OF OPERATING THE SAME

(43) Date de publication de la demande: 18.12.2019
(73) Titulaire: U-Shin Italia S.p.A., 10044 Pianezza (IT); U-Shin France, 94000 Créteil (FR)
(72) Inventeur: GUERIN, Anthony, 10044 Pianezza (IT); ILARDO, Simone, 10044 Pianezza (IT); TROPINI, Alberto, 10044 Pianezza (IT); ROCCI, Antonio, 10044 Pianezza (IT)
(74) Mandataire: Verriest, Philippe

(56) Documents cités:
- DE-A1-102016 112 689
- US-A1- 2016 298 366

## Description

### Domaine technique

La présente invention concerne une poignée de porte mobile entre une position de repos dans laquelle la poignée affleure la porte et une position de travail dans laquelle la poignée est en saillie par rapport à la porte.

On connait, notamment dans le domaine automobile, des portes équipées de poignées affleurantes et celles-ci sont déployables de manière motorisée ou pas.

En outre, pour le passage de la position de repos à la position de travail, il est connu d'utiliser soit un mécanisme de commande par pivotement, soit un mécanisme de commande par translation. Ces deux mécanismes sont aujourd'hui utilisés.

### Technique antérieure

Une poignée de porte de véhicule automobile avec un mécanisme de commande par pivotement est connue de la demande EP 3106596 A, celle-ci concerne une poignée pour une porte de véhicule, comprenant: un élément d'activation configuré pour activer un verrou d'une porte de véhicule afin de dé-condamner la porte, un élément de préhension configuré pour coopérer avec l'élément d'activation de manière à déverrouiller la porte, dans lequel l'élément de préhension comprend une partie de préhension, l'élément de préhension étant mobile entre: une position affleurante dans laquelle la partie de préhension affleure un panneau externe de la porte, une position active dans laquelle la partie de préhension fait saillie par rapport au panneau externe et devient saisissable, l'élément de préhension coopérant avec l'élément d'activation, et une position d'ouverture dans laquelle la poignée entraîne l'élément d'activation pour activer le verrou et déverrouiller la porte, et enfin un mécanisme d'entraînement et un levier d'actionneur coopérant avec l'élément de préhension de manière à ce que l'élément de préhension puisse être entraîné entre la position affleurante et la position active, la poignée étant configurée de manière à ce que lorsque l'élément de préhension est tiré selon une direction d'ouverture, l'élément de préhension entraîne l'élément d'activation qui à son tour active le verrou pour déverrouiller la porte. Ce mécanisme de poignée de porte affleurante est motorisé principalement pour faire passer la poignée de la position affleurante donc de repos vers la position active donc prête à être saisie. Le chemin inverse de retour à la position affleurante après ouverture de la porte se fait à l'aide de moyens élastiques de type ressorts.

L'inconvénient de ceci est, qu'en cas de présence physique dans l'ouverture à travers laquelle s'étire la poignée pour passer de la position de repos à la position active, les moyens élastiques ne suffisent plus à rétracter celle-ci vers sa position de repos affleurant la porte. L'exemple le plus redouté étant la présence de glace ou givre.

En outre, une poignée de porte de véhicule automobile avec un mécanisme de commande par translation est connue de la demande WO 2011/086144 qui concerne un agencement de poignée rétractable comprenant une poignée déplaçable entre des états repliés, déployés et opérationnels. Ce mouvement est contrôlé par un mécanisme ayant des premier et second moyens reliés chacun à une structure de support et à la poignée. Au moins un de ces moyens est relié à la structure de support par une articulation définissant un axe de pivotement qui est mobile en réponse au mouvement de la poignée entre l'état déployé et l'état opérationnel. Ce mouvement de l'axe de pivotement permet de déverrouiller une porte ou une autre fermeture associée à la poignée, par exemple par l'intermédiaire d'une manivelle agissant sur un câble Bowden.

Les mécanismes de commande par translation présentent l'avantage de supporter des charges importantes, mais l'inconvénient d'être encombrantes. Celui présenté dans cette demande est relativement compact mais cela est du à l'absence d'un actionneur motorisé. Il est aussi connu les demandes DE102016112689 et US2016298366 traitant de poignées affleurantes s'ouvrant par un mécanisme de translation.

L'inconvénient majeur est donc qu'une intervention humaine est nécessaire pour le déploiement et la rétraction de la poignée. En outre, en cas de présence physique dans l'ouverture à travers laquelle s'étire la poignée pour passer de la position de repos à la position active, les moyens élastiques peuvent ne plus suffire à rétracter celle-ci vers sa position de repos affleurant la porte. L'exemple le plus redouté étant la présence de glace ou givre

### Résumé de l'invention

Afin de répondre aux problèmes cités ci-dessus, et surtout : éviter qu'une présence physique indésirable ne bloque la rétraction de la poignée après qu'elle ait été utilisée pour déverrouiller la serrure, il est proposé une poignée de porte mobile entre une position de repos dans laquelle la poignée affleure la porte et une position de travail dans laquelle la poignée est en saillie par rapport à la porte, ladite poignée comprenant un mécanisme de commande comprenant :
- un premier levier monté pour pivoter autour d'un premier axe porté par la poignée ;
- un second levier monté pour pivoter autour d'un second axe porté par la poignée parallèlement au premier axe et à distance dudit premier axe selon une direction longitudinale de la poignée ;
- au moins une biellette ayant des extrémités reliées au premier levier et au second levier selon des liaisons articulées dont au moins l'une présente une première lumière oblongue parallèle à ladite biellette ;
- des moyens de rappel élastique de la poignée vers la position de repos;
- une came apte à tourner autour de son axe afin de faire translater ladite poignée entre lesdites positions de repos et de travail à l'aide d'un actionneur motorisé ;
- une tige reliant ladite came à ladite biellette et comportant un pion s' étendant perpendiculairement par rapport au plan de la tige;
- le premier levier, le second levier, ladite biellette et la poignée formant un ensemble déformable dont la déformation provoque un déplacement en translation de ladite poignée, ladite biellette comprend en outre une seconde lumière oblongue parallèle à la première lumière oblongue et à travers laquelle s'étend le pion de la tige afin de faire coulisser ladite poignée de la position de travail à la position de repos de manière motorisée par une sur-course de ladite came lorsque les moyens de rappel élastiques ne sont pas suffisant.

De manière préférentielle, la poignée de porte selon l'invention est telle que l'axe de rotation du premier levier, l'axe de rotation du second levier et l'axe de rotation de la came sont tous les trois parallèles. Ceci permet un gain en compacité tout en permettant d'étendre le volume occupé par la poignée sur la longueur plutôt que sur la largeur de la porte, réduisant l'encombrement.

Afin de gagner en stabilité lors du mouvement d'extraction de la poignée de la position de repos vers la position de travail, la poignée de porte selon l' invention est telle qu'elle comprend deux biellettes disposées de part et d' autre d'un plan médian s'étendant selon une direction longitudinale de la poignée et ayant chacune des extrémités reliées au premier levier et au second levier selon des liaisons articulées dont au moins une desdites extrémités présente :
- une première lumière oblongue parallèle à ladite biellette
- une seconde lumière oblongue parallèle à ladite première lumière oblongue.

De manière préférentielle, la poignée de porte selon l'invention est telle que la seconde lumière oblongue parallèle à la première lumière oblongue et à travers laquelle s'étend le pion de la tige présente une longueur supérieure à la celle de la première lumière oblongue. En effet, les deux lumières oblongues ont des fonctions différentes : la première lumière sert à la fonction de déverrouillage de la serrure connus en soi et qui se fait par une rotation suite à une force exercée par un utilisateur souhaitant ouvrir sa porte une fois la position de travail atteinte (traction sur câble Bowden), la seconde lumière sert à l'invention car le chemin de la came permet d'adopter différentes positions et le pion de la tige doit pouvoir se mouvoir dans la lumière pendant que la came occupe ses différentes positions angulaires. Ainsi la course nécessaire au déverrouillage correspondant à la première lumière oblongue est préférentiellement courte pour faciliter le déverrouillage tandis que la course et la sur-course de rétraction motorisée est préférentiellement plus longue car la poignée doit être bien déployée pour faciliter la saisie.

Préférentiellement, la poignée de porte selon l'invention est telle que la came présente une surface de contact latérale prenant appui sur le second levier pour le faire tourner autour de son axe afin de faire coulisser la poignée. Ce contact permanant pour créer le mouvement de translation produit moins de bruit qu'un entraînement par pion emmanché. Il s'agit là d'une fonction permanente servant au déploiement de la poignée à chaque utilisation pour ouvrir la porte.

En outre et aussi de manière préférentielle, la came présente une surface plane de laquelle part, selon une direction perpendiculaire à ladite surface, un pion de fixation apte à recevoir la tige par emmanchement. Ceci permet de tirer sur la biellette en cas de sur-course de manière motorisée tout en limitant la probabilité de rupture du mécanisme.

Pour un gain en compacité, idéalement, la came la poignée de porte selon l'invention est directement montée sur un axe de sortie d'un moteur électrique appartenant à l'actionneur.

De manière préférentielle, la poignée de porte selon l'invention est telle que l'ensemble déformable dont la déformation provoque un déplacement en translation de ladite poignée est configuré pour que le déplacement soit réversible sous l'effet des moyens élastiques et/ou sous l'effet de l'actionneur motorisé. Cette réversibilité permet d'utiliser les moyens élastiques par défaut et le retour motorisé en cas de blocage par une présence physique de type glace ou givre.

Préférentiellement, les moyens de rappel élastique de la poignée vers la position de repos comprennent au moins un ressort de torsion fixé sur l'axe de rotation du second levier et en appui sur un support fixe de la poignée de manière à exercer une force de rappel sur ledit levier vers sa position angulaire de repos.

Pour avoir un second apport d'énergie et gagner en robustesse, il est préférable que les moyens de rappel élastique de la poignée vers la position de repos comprennent aussi un double ressort de torsion fixé sur l'axe de rotation du premier levier et en appui sur un support fixe de la poignée de manière à exercer une seconde force de rappel sur le premier levier vers sa position angulaire de repos.

Préférentiellement, l'invention couvre une porte de véhicule automobile comprenant une poignée de porte selon l'invention fixé à ladite porte.

L'invention concerne aussi un procédé de déplacement d'une poignée de porte munie du mécanisme selon l'invention et comprenant les étapes successives suivantes :
- à partir de la position de repos de la poignée, la came tourne dans un premier sens de la position angulaire de repos vers la position angulaire de travail afin de provoquer la rotation du second levier et le déplacement en translation de la poignée vers sa position de travail,
- à partir de la position de travail de la poignée, la came revient dans un second sens opposé au premier en position angulaire de repos et l'ensemble déformable subit une force de rappel exercée par les moyens de rappel élastique de la poignée vers sa position de repos,
- si la force exercée par les moyens de rappel élastique est insuffisante pour rappeler la poignée vers sa position de repos, alors l'actionneur effectue une sur-course de la rotation motorisée de la came dans le second sens opposé au premier afin de ramener ladite poignée par traction sur la biellette à travers le pion de la tige.

De manière préférentiel, le procédé selon l'invention est tel que le mécanisme de commande de poignée est fixé à une porte de véhicule automobile et l'actionneur provoquant la rotation motorisée de la came n' effectue la sur-course que lorsque ledit véhicule automobile est en mouvement. De multiples avantages sont obtenus si ce procédé est opéré lorsque le véhicule roule:

En effet, premièrement ceci permet d'éviter que la rétraction motorisée ne se fasse pendant qu'un utilisateur a encore les doigts dans l'ouverture de la poignée et qu'ils se les fassent coincer par l'actionneur et donc avec une force supérieure à celle des moyens élastiques.

Deuxièmement, lorsque le véhicule roulera, le bruit généré sera moins percevable par l'utilisateur.

Enfin troisièmement, un contrôle électronique de la cinématique pour la bloquer dans la position angulaire de sur-course permettrait d'empêcher la poignée de sortir par effet inertiel. On obtient donc un moyen supplémentaire d'éviter que la porte ne s'ouvre en cas d'accident.

D'autres caractéristiques et avantages de l'invention apparaîtront à la lecture de la description suivante qui détaille l'invention en référence aux figures ci-jointes parmi lesquelles :

### Brève description des dessins

La figure 1 est une vue en perspective de la poignée de porte selon l'invention,
La figure 2A est une vue globale de la poignée sur son support destiné à être fixé à une porte de véhicule automobile,
La figure 2B est une vue focalisée sur le premier levier et ses moyens de rappel élastiques,
La figure 3 est une vue arrière de la poignée de porte selon l'invention,
La figure 4 illustre en perspective l'ensemble déformable du mécanisme de commande d'une poignée de porte selon l'invention,
Les figures 5A à 5D illustrent les différentes étapes du procédé selon l' invention lorsque la poignée est bloquée en position de travail.
La figure 6 illustre un véhicule avec une poignée selon l'invention fixée sur une porte.

### Description des modes de réalisation

En référence aux figures, l'invention concerne une poignée 1 d'une porte p. La poignée 1 est mobile entre une position de repos dans laquelle la poignée affleure la porte, et une position de travail dans laquelle la poignée est en saillie par rapport à la porte.

Le mécanisme de commande comprend un boîtier ou support 2 équipé de bossages de fixation 21 à la porte (cf.fig.2A). La poignée 1 est montée pour coulisser dans une ouverture de la porte.

A la figure 1 est illustrée la poignée 1 selon l'invention.

Le mécanisme de déplacement de la poignée comporte un premier levier 7 relié par une première liaison articulée 801 à une biellette 81 et monté de façon articulée sur un axe A7 (cf.fig 3) porté par la poignée.

Plus précisément, et pour gagner en stabilité, le premier levier 7 est relié à deux biellettes 81 et 82 symétriques par rapport à un plan médian s'étendant selon une direction longitudinale de la poignée, et ayant à l'extrémité opposée à la première liaison articulée 801, un second levier 6 auquel les biellettes 81 et 82 sont reliées au moyen d'une articulation comprenant un axe de rotation A6 (cf. fig 3) porté par le second levier 6 et engagé dans une lumière oblongue 811 de la seconde liaison articulée 802 réalisée dans chacune des biellettes 81 et 82 et s'étendant de manière parallèle aux biellettes.

La lumière oblongue 802 confère ainsi pour chaque biellette 81,82 un jeu selon une direction longitudinale de ladite biellette. Bien entendu un seul jeu dans une biellette est nécessaire à l'invention comme illustré par les figures 3 et 4 par exemple.

Toujours à la figure 1, dans le mécanisme de commande de poignée de porte selon l'invention, il y a un actionneur 3 pour déplacer les leviers 6 et 7 et les biellettes 81 et 82 grâce à une came 4 (cf. fig. 3 & 4) directement en appui sur le second levier 6.

En effet, le premier levier 7 sert de support pour la stabilité de la sortie en translation de la poignée 1 tandis que le second levier 6 est le levier en appui direct sur la came 4.

Deux ressorts de torsion 61 disposés le long de l'axe A6 sont visibles à la figure 1 et servent au rappel de la poignée de porte de la position de travail vers la position de repos une fois que la poignée a été utilisée pour déverrouiller la serrure et ouvrir la porte.

A la figure 2A est illustrée le boitier ou support 2 ainsi que les bossages de fixation 21 pour fixer l'ensemble de la poignée et son support sur une porte de véhicule automobile.

En référence à la figure 2B, est mis en exergue le double ressort de torsion 71 servant de moyen de rappel élastique du levier 7 de la position de travail vers la position de repos une fois que la poignée a été utilisée pour déverrouiller la serrure et ouvrir la porte.

La figure 3 montre les axes A7 du premier levier 7, A6 du second levier 6 et A4 de rotation de la came 4 qui sont parallèles pour, à la fois obtenir le déploiement en translation et améliorer la compacité du mécanisme de la poignée selon l'invention.

Le dispositif selon l'invention s'étend avantageusement dans un plan parallèle au sol en longueur plutôt que dans un plan perpendiculaire au sol où il serait plus encombrant et susceptible d'occuper un espace destiné à une autre fonction dans la portière (p) d'un véhicule (Ve).

A la même figure 3, figure une tige 5 reliant la came 4 à la biellette 81 et comportant un pion 51 visible aussi à la figure 4 et s'étendant perpendiculairement par rapport au plan de la tige 5.

Sur la figure 4, on voit le premier levier 7, le second levier 6 et les biellettes 81,82 formant un ensemble déformable dont la déformation provoque un déplacement en translation de la poignée 1.

Le mouvement est actionné par la came 4 présentant une surface plane 41 et une surface latérale de contact 43. A partir de la surface plane 41, part, selon une direction perpendiculaire à cette dernière, un pion de fixation 44 apte à recevoir la tige 5 par emmanchement.

L'autre côté de la tige 5 présente un pion 51 qui s'étend parallèlement au pion de fixation 44 et à travers la seconde lumière oblongue 812 appartenant à la biellette 81.

La came 4 est montée sur un axe A4 porté par un moteur avec un arbre de sortie 42, le moteur étant fixé dans l'actionneur 3. L'actionneur est relié à une unité de commande apte à recevoir des signaux de commande de déploiement ou de rétraction de la poignée.

On va désormais expliquer le mode de fonctionnement du mécanisme de commande de poignée de porte selon l'invention à l'aide des figures 5A-5D et 6.

Pour emmener la poignée 1 selon l'invention vers la position de travail, un signal de commande de déploiement est envoyé à l'actionneur motorisé 3 par une unité de commande (non représentée).

On voit, à la figure 5A, la position angulaire de repos de l'organe de déploiement qu'est la came 4. Celle-ci est entraînée en rotation dans le sens horaire comme illustré par la flèche F1 sur la figure 5A de manière à ce que les premier et second leviers 7 et 6 respectivement soient déplacés par le chemin de ladite came afin de mener la poignée 1 en translation vers la position de travail (cf. flèche F2 à la fig.5A) .

A titre indicatif, Il est précisé que, simultanément au processus décrit ci-dessus, un signal de déverrouillage est envoyé à un organe de déverrouillage électrique associé à une serrure appartenant à la porte p du véhicule Ve.

A partir de cette position de travail, une traction effectuée sur la poignée 1 dans le même sens que celui indiqué par la flèche F2 génère ensuite une rotation de la poignée tirant sur un câble Bowden par exemple pour ouvrir la porte de manière connue en soi (non représentée). Le câble Bowden est en effet relié à une serrure appartenant à la porte.

Une fois la position de travail atteinte (cf. fig. 5B), la poignée est apte à être saisie par un utilisateur pour tirer dessus et provoquer l'ouverture de la porte p.

En situation normale i.e. en absence de présence physique dans l'ouverture de la poignée, suite à cela, le moteur ramène, au bout d'un temps déterminé, la came 4 vers sa position angulaire initiale de repos en même temps que les ressorts de torsion 61 et que le double ressort de torsion 71 agissent respectivement sur les premier et second leviers 7 et 6 pour ramener la poignée.

La rotation de la came 4, en l'occurrence, se fait dans le sens anti horaire. Dans cette chaîne cinématique, la came 4 reste toujours en contact avec le second levier 6 de par sa surface latérale 43 (cf. fig.4).

A la figure 5C, on est dans le cas de figure d'une présence d'élément bloquant de type glace ou givre (non représenté) empêchant le retour de la poignée 1 vers sa position de repos. La rotation de la came 4, en l'occurrence, s'est faite dans le sens antihoraire mais le second levier 6 a perdu le contact avec ladite came 4. On voit que le pion 51 de la tige 5 se déplace dans la seconde lumière oblongue 812 vers la came car entraîné par la rotation antihoraire de cette dernière.

Ensuite, à la figure 5D, l'unité de contrôle ayant détecté que la poignée 1 n'a pas été rétractée, peut donner une instruction de sur-course à l'actionneur 3 afin que celui-ci poursuivre la rotation antihoraire de la came 4. Ladite détection peut se faire de manière quelconque, on peut citer un moyen de détection de type capteur de position par exemple.

Cette sur-course mène le pion 51 de la tige 5 vers la butée proche de la came 4 appartenant à la biellette 81 afin de tirer de manière motorisée sur ladite biellette 81 et forcer la poignée 1 à rentrer par le biais des premier et second leviers respectivement 7 et 6.

Le sens de la rétraction vers la position de repos est indiqué par la flèche F3 et celui de la sur-course par la flèche F4.

Idéalement l'instruction de rétraction motorisée vers la position de repos telle que décrite ci-dessus est donnée lorsque le véhicule roule. On s'assure ainsi que le bruit perçu soit réduit et qu'il n'y ait pas la main d'un utilisateur susceptible d'être coincée lors de la rétraction. Enfin, cela éviterait aussi une ouverture non désirée en cas de choc si la position angulaire de sur-course de la figure 5D était par exemple maintenue.

### Application industrielle

Le mécanisme de commande de poignée de porte selon l'invention peut être utilisé dans n'importe quel véhicule p tel que représenté à la figure 6.

### Références

- EP 3106596 A
- WO 2011/086144
- DE102016112689
- US2016298366

## Revendications

1. Poignée (1) de porte (p) mobile entre une position de repos dans laquelle la poignée affleure la porte et une position de travail dans laquelle la poignée est en saillie par rapport à la porte, ladite poignée (1) comprenant un mécanisme de commande comprenant :
- un premier levier (7) monté pour pivoter autour d'un premier axe (A7) porté par la poignée ;
- un second levier (6) monté pour pivoter autour d'un second axe (A6) porté par la poignée parallèlement au premier axe (A7) et à distance dudit premier axe (A7) selon une direction longitudinale de la poignée ;
- au moins une biellette (81,82) ayant des extrémités reliées au premier levier (7) et au second levier (6) selon des liaisons articulées (801,802) dont au moins l'une présente une première lumière oblongue (811) parallèle à ladite biellette (81,82) ;
- des moyens de rappel élastique (61,71) de la poignée (1) vers la position de repos;
- une came (4) apte à tourner autour de son axe (A4) afin de faire translater ladite poignée (1) entre lesdites positions de repos et de travail à l'aide d'un actionneur motorisé (3) ;
- une tige (5) reliant ladite came (4) à ladite biellette (81,82) et comportant un pion (51) s'étendant perpendiculairement par rapport au plan de la tige (5);
- le premier levier (7), le second levier (6), ladite biellette (81,82) et la poignée (1) formant un ensemble déformable dont la déformation provoque un déplacement en translation de ladite poignée (1), ladite biellette (81,82) comprend en outre une seconde lumière oblongue (812) parallèle à la première lumière oblongue (811) et à travers laquelle s'étend le pion (51) de la tige (5) afin de faire coulisser ladite poignée (1) de la position de travail à la position de repos de manière motorisée par une sur-course de ladite came (4) lorsque les moyens de rappel élastiques (61,71) ne sont pas suffisant.

2. Poignée (1) de porte (p) selon la revendication 1 **caractérisé en ce que** l'axe A7 du premier levier (7), l'axe (A6) du second levier (6) et l'axe (A4) de rotation de la came 4 sont tous les trois parallèles.

3. Poignée (1) de porte (p) selon l'une quelconque des revendications 1 ou 2 **caractérisé en ce qu'**il comprend deux biellettes (81,82) disposées de part et d'autre d'un plan médian s'étendant selon une direction longitudinale de la poignée (1) et ayant chacune des extrémités reliées au premier levier (7) et au second levier (6) selon des liaisons articulées (801,802) dont au moins une desdites extrémités présente
- une première lumière oblongue (811) parallèle à ladite biellette (81,82)
- une seconde lumière oblongue (812) parallèle à ladite première lumière oblongue (811).

4. Poignée (1) de porte (p) selon l'une quelconque des revendications précédentes **caractérisé en ce que** la seconde lumière oblongue (812) parallèle à la première lumière oblongue (811) et à travers laquelle s'étend le pion (51) de la tige (5) présente une longueur supérieure à la celle de la première lumière oblongue (811).

5. Poignée (1) de porte (p) selon l'une quelconque des revendications précédentes **caractérisé en ce que** la came (4) présente une surface de contact latérale (43) prenant appui sur le second levier (6) pour le faire tourner autour de son axe (A6) afin de faire coulisser la poignée (1).

6. Poignée (1) de porte (p) selon l'une quelconque des revendications précédentes **caractérisé en ce que** la came (4) présente une surface plane (41) de laquelle part, selon une direction perpendiculaire à ladite surface (41), un pion de fixation (44) apte à recevoir la tige (5) par emmanchement.

7. Poignée (1) de porte (p) selon l'une quelconque des revendications précédentes **caractérisé en ce que** la came (4) est directement montée sur un axe de sortie d'un moteur électrique appartenant à l'actionneur (3).

8. Poignée (1) de porte (p) selon l'une quelconque des revendications précédentes **caractérisé en ce que** l'ensemble déformable dont la déformation provoque un déplacement en translation de ladite poignée (1) est configuré pour que le déplacement soit réversible sous l'effet des moyens élastiques (61,71) et/ou sous l'effet de l'actionneur motorisé (3).

9. Poignée (1) de porte (p) selon l'une quelconque des revendications précédentes **caractérisé en ce que** les moyens de rappel élastique (61,71) de la poignée (1) vers la position de repos comprennent au moins un ressort de torsion (61) fixé sur l'axe de rotation (A6) du second levier (6) et en appui sur un support fixe (2) de la poignée de manière à exercer une force de rappel sur ledit levier (6) vers sa position angulaire de repos.

10. Poignée (1) de porte (p) selon l'une quelconque des revendications précédentes **caractérisé en ce que** les moyens de rappel élastique (61,71) de la poignée (1) vers la position de repos comprennent un double ressort de torsion (71) fixé sur l'axe de rotation (A7) du premier levier (7) et en appui sur un support fixe (2) de la poignée de manière à exercer une force de rappel sur le levier (7) vers sa position angulaire de repos.

11. Porte (p) de véhicule automobile (Ve) comprenant une poignée selon l'une quelconque des revendications précédentes fixée à ladite porte (p).

12. Procédé de déplacement d'une poignée (1) de porte selon l'une quelconque des revendications 1 à 11 comprenant les étapes successives suivantes :
- à partir de la position de repos de la poignée (1), la came (4) tourne dans un premier sens de la position angulaire de repos vers la position angulaire de travail afin de provoquer la rotation du second levier (6) et le déplacement en translation de la poignée (1) vers sa position de travail,
- à partir de la position de travail de la poignée (1), la came revient dans un second sens opposé au premier en position angulaire de repos et l'ensemble déformable subit une force de rappel exercée par les moyens de rappel élastique (61,71) de la poignée (1) vers sa position de repos,
- si la force exercée par les moyens de rappel élastique (61,71) est insuffisante pour rappeler la poignée (1) vers sa position de repos, alors l'actionneur (3) effectue une sur-course de la rotation motorisée de la came (4) dans le second sens opposé au premier afin de ramener ladite poignée (1) par traction sur la biellette (81,82) à travers le pion (51) de la tige (5).

13. Procédé de déplacement d'une poignée (1) de porte selon la revendication 12 dans lequel le mécanisme de commande de poignée (1) est fixé à une porte de véhicule automobile et l'actionneur (3) provoquant la rotation motorisée de la came (4) n'effectue la sur-course que lorsque ledit véhicule automobile est en mouvement.

## Patentansprüche

1. Griff (1) einer Tür (p), mobil zwischen einer Ruheposition, in welcher der Griff mit der Tür bündig ist, und einer Arbeitsposition, in welcher der Griff in Bezug auf die Tür hervorsteht, wobei der Griff (1) einen Steuerungsmechanismus umfasst, Folgendes umfassend:
- einen ersten Hebel (7), montiert, um sich um eine erste Achse (A7) zu drehen, getragen von dem Griff,
- einen zweiten Hebel (6), montiert, um sich um eine zweite Achse (A6), zu drehen, getragen von dem Griff parallel zu der ersten Achse (A7) und beabstandet von der ersten Achse (A7) gemäß einer Längsrichtung des Griffs;
- wenigstens eine Schubstange (81, 82) mit Extremitäten, mit dem ersten Hebel (7) und dem zweiten Hebel (6) über artikulierte Verbindungen (801, 802) verbunden, von denen wenigstens eine erste längliche, zu der Schubstange (81, 82) parallele Öffnung (811) aufweist;
- Mittel zum elastischen Rücklauf (61, 71) des Griffs (1) in Richtung der Ruheposition;
- einen Nocken (4), geeignet, sich um seine Achse (A4) zu drehen, um den Griff (1) mithilfe eines motorisierten Stellglieds (3) zwischen der Ruhe- und Arbeitsposition zu verschieben;
- einen Schaft (5), den Nocken (4) mit der Schubstange (81, 82) verbindend und einen Zapfen (51) umfassend, sich senkrecht in Bezug auf die Ebene des Schaftes (5) erstreckend;
wobei der erste Hebel (7), der zweite Hebel (6), die Schubstange (81, 82) und der Griff (1) eine verformbare Einheit bilden, deren Verformung eine verschiebende Deplatzierung des Griffs (1) auslöst,
die Schubstange (81, 82) umfasst weiter eine zweite längliche Öffnung (812) parallel zu der ersten länglichen Öffnung (811) und durch welche sich der Zapfen (51) des Schaftes (5) erstreckt, um den Griff (1) auf motorisierte Weise durch einen Nachlauf des Nockens (4) von der Arbeitsposition in die Ruheposition gleiten zu lassen, wenn die elastischen Rücklaufmittel (61, 71) nicht ausreichend sind.

2. Griff (1) einer Tür (p) nach Anspruch 1, **dadurch gekennzeichnet, dass** die Achse A7 des ersten Hebels (7), die Achse (A6) des zweiten Hebels (6) und die Achse (A4) der Rotation des Nockens 4 alle drei parallel zueinander sind.

3. Griff (1) einer Tür (p) nach einem der Ansprüche 1 oder 2, **dadurch gekennzeichnet, dass** er zwei Schubstangen (81, 82) umfasst, beidseitig einer Mittelebene angeordnet, sich gemäß einer Längsrichtung des Griffs (1) erstreckend und jeweils mit Extremitäten, mit dem ersten Hebel (7) und dem zweiten Hebel (6) gemäß artikulierten Verbindungen (801, 802) verbunden, wobei wenigstens eine der Extremitäten Folgendes aufweist
- eine erste längliche Öffnung (811), parallel zu der Schubstange (81, 82),
- eine zweite längliche Öffnung (812), parallel zu der ersten länglichen Öffnung (811).

4. Griff (1) einer Tür (p) nach einem der vorhergehenden Ansprüche, **dadurch gekennzeichnet, dass** die zweite längliche Öffnung (812), parallel zu der ersten länglichen Öffnung (811) und entlang welcher sich der Zapfen (51) des Schaftes (5) erstreckt, eine Länge aufweist größer als die der ersten länglichen Öffnung (811).

5. Griff (1) einer Tür (p) nach einem der vorhergehenden Ansprüche, **dadurch gekennzeichnet, dass** der Nocken (4) eine seitliche Kontaktfläche (43) aufweist, auf dem zweiten Hebel (6) aufliegend, um ihn um seine Achse (A6) drehen zu lassen, um den Griff (1) gleiten zu lassen.

6. Griff (1) einer Tür (p) nach einem der vorhergehenden Ansprüche, **dadurch gekennzeichnet, dass** der Nocken (4) eine ebene Oberfläche (41) aufweist, von welcher, in eine zu der Oberfläche (41) senkrechten Richtung, ein Befestigungszapfen (44) ausgeht, fähig, den Schaft (5) durch Ineingriffnahme aufzunehmen.

7. Griff (1) einer Tür (p) nach einem der vorhergehenden Ansprüche, **dadurch gekennzeichnet, dass** der Nocken (4) direkt auf der Ausgangsachse eines zu dem Stellglied (3) gehörenden elektrischen Motors montiert ist.

8. Griff (1) einer Tür (p) nach einem der vorhergehenden Ansprüche, **dadurch gekennzeichnet, dass** die verformbare Einheit, deren Verformung eine verschiebende Deplatzierung des Griffs (1) auslöst, konfiguriert ist, damit die Deplatzierung unter der Einwirkung der elastischen Mittel (61, 71) und/oder unter der Einwirkung des motorisierten Stellglieds (3) umkehrbar ist.

9. Griff (1) einer Tür (p) nach einem der vorhergehenden Ansprüche, **dadurch gekennzeichnet, dass** die Mittel zum elastischen Rücklauf (61, 71) des Griffs (1) in Richtung der Ruheposition wenigstens eine Spannungsfeder (61) umfassen, befestigt auf der Rotationsachse (A6) des zweiten Griffs (6) und aufliegend auf einer festen Halterung (2) des Griffs, solcherart, dass sie eine Rücklaufkraft auf den Hebel (6) in Richtung seiner Ruhe-Winkelposition ausübt.

10. Griff (1) einer Tür (p) nach einem der vorhergehenden Ansprüche, **dadurch gekennzeichnet, dass** die Mittel zum elastischen Rücklauf (61, 71) des Griffs (1) in Richtung der Ruheposition eine doppelte Spannungsfeder (71) umfassen, befestigt auf der Rotationsachse (A7) des ersten Hebels (7) und aufliegend auf einer festen Halterung (2) des Griffs, solcherart, dass sie eine Rücklaufkraft auf den Hebel (7) in Richtung seiner Ruhe-Winkelposition ausübt.

11. Tür (p) eines Automobilfahrzeugs (Ve), umfassend einen Griff nach einem der vorhergehenden Ansprüche, befestigt an der Tür (p).

12. Verfahren zur Deplatzierung eines Griffs (1) einer Tür nach einem der Ansprüche 1 bis 11, umfassend die folgenden aufeinanderfolgenden Schritte:
- aus einer Ruheposition des Griffs (1) dreht sich der Nocken (4) in eine erste Richtung aus der Winkel-Ruheposition in Richtung der Winkel-Arbeitsposition, um die Rotation des zweiten Hebels (6) und die verschiebende Deplatzierung des Griffs (1) in Richtung seiner Arbeitsposition auszulösen,
- aus der Arbeitsposition des Griffs (1) kehrt der Nocken in einer zweiten Richtung, der ersten Richtung entgegengesetzt, in die erste Winkel-Ruheposition zurück und die verformbare Einheit erfährt eine Rücklaufkraft, ausgeübt durch die Mittel zum elastischen Rücklauf (61, 71) des Griffs (1) in Richtung seiner Ruheposition,
- wenn die durch die Mittel zum elastischen Rücklauf (61, 71) ausgeübte Kraft nicht ausreichend ist, um den Griff (1) in Richtung seiner Ruheposition zurückzuführen, so übt das Stellglied (3) einen Nachlauf der motorisierten Rotation des Nockens (4) in eine zweite, der ersten entgegengesetzte Richtung aus, um den Griff (1) durch Zug auf der Schubstange (81, 82) über den Zapfen (51) des Schaftes (5) zurückzuführen.

13. Verfahren zur Deplatzierung eines Griffs (1) einer Tür nach Anspruch 12, in welchem der Mechanismus zum Steuern des Griffs (1) an einer Tür eines Automobilfahrzeugs befestigt ist und das Stellglied (3), die motorisierte Rotation des Nockens (4) auslösend, nur dann den Nachlauf auslöst, wenn sich das Automobilfahrzeug in Bewegung befindet.

## Claims

1. A door (p) handle (1) movable between a rest position in which the handle is flush with the door and a working position in which the handle projects with respect to the door, said handle (1) comprising a control mechanism comprising:
- a first lever (7) mounted so as to pivot about a first axis (A7) carried by the handle;
- a second lever (6) mounted so as to pivot about a second axis (A6) carried by the handle parallel to the first axis (A7) and at a distance from said first axis (A7) according to a longitudinal direction of the handle;
- at least one tie rod (81, 82) having ends connected to the first lever (7) and to the second lever (6) according to hinged connections (801, 802) at least one of which has a first oblong aperture (811) parallel to said tie rod (81, 82);
- elastic means (61, 71) for biasing the handle (1) towards the rest position;
- a cam (4) adapted to rotate about its axis (A4) in order to make said handle (1) translate between said rest and working positions using a motor-driven actuator (3);
- a rod (5) connecting said cam (4) to said tie rod (81, 82) and including a pin (51) extending perpendicularly with respect to the plane of the rod (5);
the first lever (7), the second lever (6), said tie rod (81, 82) and the handle (1) forming a deformable assembly whose deformation causes a translational displacement of said handle (1),
said tie rod (81, 82) further comprises a second oblong aperture (812) parallel to the first oblong aperture (811) and through which extends the pin (51) of the rod (5) in order to make said handle (1) slide from the working position to the rest position in a motor-driven manner through an over-stroke of said cam (4) when the elastic biasing means (61, 71) are not sufficient.

2. The door (p) handle (1) according to claim 1, **characterized in that** the axis A7 of the first lever (7), the axis (A6) of the second lever (6) and the axis (A4) of rotation of the cam 4 are all parallel.

3. The door (p) handle (1) according to any one of claims 1 or 2, **characterized in that** it comprises two tie rods (81, 82) disposed on either side of a midplane extending according to a longitudinal direction of the handle (1) and each having ends connected to the first lever (7) and to the second lever (6) according to hinged connections (801, 802) at least one of said ends has
- a first oblong aperture (811) parallel to said tie rod (81, 82)
- a second oblong aperture (812) parallel to said first oblong aperture (811).

4. The door (p) handle (1) according to any one of the preceding claims, **characterized in that** the second oblong aperture (812) parallel to the first oblong aperture (811) and through which extends the pin (51) of the rod (5) has a length larger than that of the first oblong aperture (811).

5. The door (p) handle (1) according to any one of the preceding claims, **characterized in that** the cam (4) has a lateral contact surface (43) bearing on the second lever (6) to make it rotate about its axis (A6) in order to make the handle (1) slide.

6. The door (p) handle (1) according to any one of the preceding claims, **characterized in that** the cam (4) has a planar surface (41) from which extends, according to a direction perpendicular to said surface (41), a fastening pin (44) adapted to receive the rod (5) by fitting.

7. The door (p) handle (1) according to any one of the preceding claims, **characterized in that** the cam (4) is directly mounted on an output axis of an electric motor belonging to the actuator (3).

8. The door (p) handle (1) according to any one of the preceding claims, **characterized in that** the deformable assembly whose deformation causes a translational displacement of said handle (1) is configured so that the displacement is reversible by the action of the elastic means (61, 71) and/or by the action of the motor-driven actuator (3).

9. The door (p) handle (1) according to any one of the preceding claims, **characterized in that** the elastic means (61, 71) for biasing the handle (1) towards the rest position comprise at least one torsional spring (61) fastened on the axis of rotation (A6) of the second lever (6) and bearing on a fixed support (2) of the handle so as to exert a biasing force on said lever (6) towards its rest angular position.

10. The door (p) handle (1) according to any one of the preceding claims, **characterized in that** the elastic means (61, 71) for biasing the handle (1) towards the rest position comprise a dual torsional spring (71) fastened on the axis of rotation (A7) of the first lever (7) and bearing on a fixed support (2) of the handle so as to exert a biasing force on the lever (7) towards its rest angular position.

11. A door (p) for a motor vehicle (Ve) comprising a handle according to any one of the preceding claims fastened to said door (p).

12. A method for displacing a door handle (1) according to any one of claims 1 to 11 comprising the following successive steps:
- starting from the rest position of the handle (1), the cam (4) rotates in a first direction from the rest angular position towards the working angular position in order to cause the rotation of the second lever (6) and the translational displacement of the handle (1) towards its working position,
- starting from the working position of the handle (1), the cam returns in a second direction opposite to the first one into the rest angular position and the deformable assembly is subjected to a biasing force exerted by the elastic means (61, 71) for biasing the handle (1) towards its rest position,
- if the force exerted by the elastic biasing means (61, 71) is insufficient to bias the handle (1) towards its rest position, then the actuator (3) performs an over-stroke of the motor-driven rotation of the cam (4) in the second direction opposite to the first one in order to bring back said handle (1) by pulling on the tie rod (81, 82) through the pin (51) of the rod (5).

13. The method for displacing a door handle (1) according to claim 12, wherein the handle (1) control mechanism is fastened to a door of a motor vehicle and the actuator (3) causing the motor-driven rotation of the cam (4) performs the over-stroke only when said motor vehicle is moving.
